# EUROPÄISCHE PATENTSCHRIFT

(11) **EP 2 748 003 B1**
(45) Veröffentlichungstag und Bekanntmachung des Hinweises auf die Patenterteilung: **15.07.2015**
(21) Anmeldenummer: 12743108.8
(22) Anmeldetag: 19.07.2012
(51) Int. Cl.: B41F 13/60, B41F 33/00, B65H 23/188

(54) **VERFAHREN ZUR FESTLEGUNG EINER JEWEILIGEN POSITION VON MINDESTENS EINEM SATZSPIEGEL AUF EINER IN EINER DRUCKMASCHINE MIT MINDESTENS EINEM DRUCKBILD ZU BEDRUCKENDEN MATERIALBAHN**
METHOD FOR DETERMINING A PARTICULAR POSITION OF AT LEAST ONE TYPE AREA ON A WEB OF MATERIAL TO BE IMPRINTED WITH AT LEAST ONE PRINT IMAGE IN A PRINTING PRESS
PROCÉDÉ PERMETTANT DE DÉTERMINER CHAQUE POSITION D'AU MOINS UNE SURFACE D'IMPRESSION SUR UNE BANDE DE MATÉRIAU SUR LAQUELLE AU MOINS UNE IMAGE DOIT ÊTRE IMPRIMÉE DANS UNE MACHINE D'IMPRESSION

(30) Priorität: 26.08.2011 DE 102011081619
(43) Veröffentlichungstag der Anmeldung: 02.07.2014
(73) Patentinhaber: Koenig & Bauer AG, 97080 Würzburg (DE)
(72) Erfinder: HOF, Andreas, Hugo, 67454 Hassloch (DE); KLÜPFEL, Elmar, Norbert, 97271 Kleinrinderfeld (DE)
(86) Internationale Anmeldenummer: PCT/EP2012/064194
(87) Internationale Veröffentlichungsnummer: WO 2013/029870

(56) Entgegenhaltungen:
- EP-A2- 1 167 035
- EP-A2- 1 886 954
- WO-A2-2006/117291

## Beschreibung

Die Erfindung betrifft ein Verfahren zur Festlegung einer jeweiligen Position von mindestens einem Satzspiegel auf einer in einer Druckmaschine mit mindestens einem Druckbild zu bedruckenden Materialbahn gemäß Anspruch 1.

Durch die EP 1 167 035 A2 ist eine synchrone Regelung mit automatischen Registeranpassungsfunktionen für das Schneiden und Drucken in einer Rotationspresse bekannt, umfassend eine Vielzahl von Druckmechanismen zum mehrfarbigen Drucken auf eine Papierbahn, mindestens einen Schneidmechanismus zum Schneiden der mehrfarbig bedruckten Papierbahn in vorgegebene Einheiten von Druckbildern, wobei die Druckmechanismen und der Schneidmechanismus durch separate Antriebsmittel angetrieben werden.

Durch die WO 2006/117291 A2 ist ein Verfahren zum Steuern und/oder Regeln eines Registers in einer Druckmaschine mit mindestens einer Druckeinheit bekannt, wobei eine Positionierung von mindestens einem Druckbild auf einer Materialbahn mittels einer Einstellung eines Umfangsregisters eines das mindestens eine Druckbild produzierenden Druckwerkszylinders relativ zu einer die Materialbahn betreffenden Schnittlinie eingestellt wird.

Der Erfindung liegt die Aufgabe zugrunde, ein Verfahren zur Festlegung einer jeweiligen Position von mindestens einem Satzspiegel auf einer in einer Druckmaschine mit mindestens einem Druckbild zu bedruckenden Materialbahn zu schaffen.

Die Aufgabe wird erfindungsgemäß durch die Merkmale des Anspruches 1 gelöst.

Die mit der Erfindung erzielbaren Vorteile bestehen insbesondere darin, dass eine Relativlage zwischen einer Position mindestens eines in einem bestimmten Abschnitt einer Materialbahn angeordneten Satzspiegels und einer Position einer einen Querfalz anzeigenden Falzlinie auch dann unverändert bleibt, wenn sich die Position der den Querfalz anzeigenden Falzlinie innerhalb des bestimmten Abschnitts der Materialbahn verändert. Die Position des mindestens einen Satzspiegels wird demnach in Abhängigkeit von der aktuellen Position der den Querfalz anzeigenden Falzlinie angepasst.

Ein Ausführungsbeispiel der Erfindung ist in den Zeichnungen dargestellt und wird im Folgenden näher beschrieben.

Es zeigen:
- Fig. 1: einen Ausschnitt aus einer Materialbahn;
- Fig. 2: den Materialbahnausschnitt der Fig. 1 mit einer veränderten Position einer einen Querfalz anzeigenden Falzlinie;
- Fig. 3: einen Abschnitt der Materialbahn der Fig. 1 mit mehreren Satzspiegeln;
- Fig. 4: den Materialbahnabschnitt der Fig. 3 mit einer veränderten Position der einen Querfalz anzeigenden Falzlinie;
- Fig. 5: eine Steuerung zur Ausführung eines Verfahrens zur Festlegung einer jeweiligen Position von mindestens einem in einer Druckmaschine auf einer Materialbahn mit mindestens einem Druckbild zu versehenen Satzspiegel relativ zur Position eines Querfalzes.

Fig. 1 zeigt einen Ausschnitt aus einer Materialbahn 01, z. B. einer Papierbahn, die in einer Druckmaschine, z. B. in einer Rollendruckmaschine, insbesondere in einer Rollenrotationsdruckmaschine, mittels mindestens eines Druckwerks dieser Druckmaschine fortlaufend abschnittsweise mit mindestens einem Druckbild 02, z. B. mit einem Text oder einer Grafik oder einem Bild, vorzugsweise in einer Tabloidproduktion bedruckt wird. Die Tabloidproduktion betrifft ein Produktionsformat, bei dem sich z. B. Textzeilen des Druckbildes 02, die in den Figuren 1 bis 4 jeweils durch z. B. drei zueinander parallele Linien angedeutet sind, zumindest in ihrer hauptsächlichen Ausrichtung jeweils in Transportrichtung T der Materialbahn 01 erstrecken. Das mindestens eine von dem mindestens einen Druckwerk auf die Materialbahn 01 gedruckte Druckbild 02 ist innerhalb eines i. d. R. rechteckigen Satzspiegels 03 angeordnet. Der Satzspiegel 03 legt eine für das mindestens eine Druckbild 02 zur Verfügung stehende Nutzfläche fest, wobei nachfolgend die Position des Satzspiegels 03 nur mit Bezug auf die mit dem mindestens einen Druckbild 02 zu versehene Materialbahn 01 betrachtet wird. Der Satzspiegel 03 wird zumeist an allen seinen i. d. R. vier geradlinigen Rändern 04; 06; 07; 08 durch Stege 09; 11; 12; 13 begrenzt, wobei jeder Steg 09; 11; 12; 13 einen i. d. R. unbedruckten Abstand a09; a11; a12; a13 zwischen einem der Ränder 04; 06; 07; 08 des Satzspiegels 03 und einer dem betreffenden Rand 04; 06; 07; 08 nächstliegenden Begrenzungslinie 14; 16; 17; 18 eines den betreffenden Satzspiegel 03 aufnehmenden Abschnitts 19 der Materialbahn 01 ausbildet, wobei dieser Abschnitt 19 in Transportrichtung T der durch die Druckmaschine bewegten Materialbahn 01 zumindest für eine bestimmte von der betreffenden Druckmaschine ausgeführten Produktion eine konstante Länge a19 aufweist. In einem fortlaufenden von der Druckmaschine ausgeführten Druckprozess reihen sich daher eine Vielzahl derartiger Abschnitte 19 nahtlos aneinander. Zwei der Begrenzungslinien 16; 18 sind parallel und jeweils längs zur Transportrichtung T der Materialbahn 01 ausgerichtet und begrenzen den betreffenden Abschnitt 19 durch den jeweiligen Rand der Materialbahn 01. Zwei andere Begrenzungslinien 14; 17 sind ebenfalls parallel, aber jeweils quer zur Transportrichtung T der Materialbahn 01 gerichtet und begrenzen den betreffenden Abschnitt 19 jeweils in Transportrichtung T der Materialbahn 01. Im Folgenden wird davon ausgegangen, dass die jeweils einen Abschnitt 19 begrenzenden Positionen der jeweils quer zur Transportrichtung T der Materialbahn 01 gerichteten Begrenzungslinien 14; 17 in ihrem jeweiligen Abstand zueinander nicht verändert werden und somit die jeweilige Länge a19 in derselben Produktion aufeinander folgender Abschnitte 19 gleich bleibt. Durch ein zumindest entlang einer dieser in Transportrichtung T der Materialbahn 01 in einem Abstand der Länge a19 aufeinander folgenden, quer zur Transportrichtung T dieser Materialbahn 01 gerichteten Begrenzungslinien 14; 17 ausgeführtes Trennverfahren wird der betreffende von den Begrenzungslinien 14; 17 begrenzte Abschnitt 19 von der Materialbahn 01 abgetrennt. Das Trennverfahren wird insbesondere in einem der Druckmaschine zugeordneten Falzapparat 32 ausgeführt und besteht z. B. in einem Schneidverfahren, wobei ein an einem während der von der betreffenden Druckmaschine ausgeführten Produktion rotierenden Schneidzylinder 33 angeordnetes Schneidmesser 41 fortlaufend einen Abschnitt 19 nach dem anderen von der Materialbahn 01 abtrennt (Fig. 5). Das entlang der quer zur Transportrichtung T der Materialbahn 01 gerichteten Begrenzungslinien 14; 17 mit dem Schneidmesser 41 des Schneidzylinders 33 ausgeführte Trennverfahren ist in der Fig. 1 durch ein diesen Begrenzungslinien 14; 17 jeweils zugeordnetes Scherensymbol angedeutet. Es ist vorgesehen, dass vorzugsweise jeder von der Materialbahn 01 abgetrennte Abschnitt 19 an einer zwischen seinen beiden quer zur Transportrichtung T der Materialbahn 01 gerichteten Begrenzungslinien 14; 17 festgelegten Position mit einem parallel zu diesen Begrenzungslinien 14; 17 verlaufenden Querfalz versehen wird, wobei dieser Querfalz in der Fig. 1 durch die Position seiner Falzlinie 21 angedeutet ist. Die Querfalzung, d. h. die Ausbildung eines Falzbruches entlang dieser Falzlinie 21, erfolgt in einer Abfolge des Produktionsprozesses nach dem ausgeführten Trennverfahren mit einer Querfalzeinrichtung vorzugsweise gleichfalls im Falzapparat 32.

Die vorgeschlagene Lösung sieht vor, dass die betreffende Position des mindestens einen zwischen den beiden quer zur Transportrichtung T der Materialbahn 01 gerichteten Begrenzungslinien 14; 17 festzulegenden Satzspiegels 03 relativ zur Position des zwischen den beiden Begrenzungslinien 14; 17 anzuordnenden Querfalzes, d. h. zu dessen Falzlinie 21, festgelegt wird. Wenn sich die Position der Falzlinie 21 des Querfalzes ändert, so soll in Abhängigkeit von dieser Positionsänderung in dem betreffenden Abschnitt 19 auch die Position des mindestens einen zwischen den beiden vorgenannten, diesen Abschnitt 19 begrenzenden Begrenzungslinien 14; 17 angeordneten Satzspiegels 03 verändert werden, so dass die Position des Satzspiegels 03 mit Bezug auf die Position der zu diesem Abschnitt 19 gehörenden Falzlinie 21 des Querfalzes unverändert bleibt.

Das wird durch die Fig. 2 veranschaulicht. Fig. 2 zeigt wie die Fig. 1 eine Materialbahn 01, die in ihrer Transportrichtung T fortlaufend abschnittsweise bedruckt wird. Die den jeweiligen Abschnitt 19 begrenzenden, quer zur Transportrichtung T der Materialbahn 01 gerichteten Begrenzungslinien 14; 17 sind in ihrer jeweiligen Position in der Fig. 2 gegenüber ihrer jeweiligen Position in der Fig. 1 unverändert, denn an der Einstellung des im Falzapparat 32 angeordneten rotierenden Schneidzylinders 33 mitsamt seinem Schneidmesser 41 hat sich in dieser von der Druckmaschine ausgeführten Produktion nichts geändert. Die Materialbahn 01 wird also - wie in der Betriebssituation der Fig. 1 - jeweils nach der Länge a19 zur Herstellung der einzelnen Abschnitte 19 geschnitten. Im Unterschied zur Fig. 1 wurde bzw. ist jedoch in der Fig. 2 die Position der Falzlinie 21 des Querfalzes um eine in Transportrichtung T der Materialbahn 01 gerichtete Strecke x verändert, was seine Ursache z. B. in einer während der laufenden Produktion gewollt oder ungewollt veränderten Einstellung der vorzugsweise im Falzapparat 32 vorgesehenen Querfalzeinrichtung haben kann. Durch die Veränderung der Position der Falzlinie 21 des Querfalzes verändert sich sowohl der Abstand a09, der die Breite des Stegs 09, als auch der Abstand a12, der die Breite des Stegs 12 definiert, wobei diese beiden Stege 09; 12 hier mit Bezug auf den betreffenden Abschnitt 19 jeweils einen Außensteg bilden. Der Steg 12 bildet in dem betreffenden Abschnitt 19 einen so genannten Punkturteil aus, weil im Bereich dieses Steges 12 i. d. R. mehrere z. B. entlang einer Reihe angeordnete Punkturnadeln eines im Falzapparat 32 angeordneten Punktur- und Falzmesserzylinders 34 angreifen und die Materialbahn 01 durchstechen (Fig. 5), wodurch an dem betreffenden Abschnitt 19 so genannte Punkturen ausgebildet werden. Da der dem mindestens einen zu druckenden Druckbild 02 zugeordnete Satzspiegel 03 in seiner sich in Transportrichtung T der Materialbahn 01 erstreckenden Länge a03 bei der zuvor beschriebenen Veränderung der Position der Falzlinie 21 des Querfalzes unverändert geblieben ist, weil sich in der betreffenden laufenden Produktion der Druckmaschine z. B. an der Einstellung des das betreffende Druckbild 02 druckenden Druckwerks und auch an dem Satzspiegel 03 an sich nichts geändert hat, ist in dem in der Fig. 2 dargestellten Beispiel gegenüber Fig. 1 der zum Steg 09 gehörende Abstand a09 um dasjenige Maß breiter geworden, wie der zum Steg 12 gehörende Abstand a12 schmaler geworden ist. Der Steg 11, der in dem betreffenden Abschnitt 19 einen Kopfsteg bildet, sowie der Steg 13, der in dem betreffenden Abschnitt 19 einen Fußsteg bildet, bleiben von der Änderung der Position der Falzlinie 21 des Querfalzes unberührt.

Die in der Fig. 2 dargestellte Veränderung, insbesondere Verschiebung der Position der Falzlinie 21 des Querfalzes führt bei dem vorzugsweise im Falzapparat 32 herzustellenden Druckprodukt zu einem Überfalz oder Nachfalz, bei dem der Satzspiegel 03 in Richtung zu an dem betreffenden Abschnitt 19 anzubringenden Punkturen hin verschoben wird, sofern keine Gegenmaßnahmen ergriffen werden. Bezogen auf eine ursprünglich z. B. genau in einer Mitte der Länge a19 des Abschnittes 19 angeordnete Position der Falzlinie 21 des Querfalzes (Fig. 1), welche Position vorzugsweise als eine Sollposition festgelegt wird, ist in dem in der Fig. 2 dargestellten Beispiel eine negative Kompensation erforderlich, um die in der Fig. 2 um die Strecke x veränderte Position der Falzlinie 21 des Querfalzes in dem betreffenden Abschnitt 19 auf ihre ursprüngliche Position zurückzuführen. Es ist jedoch auch eine entgegen der Transportrichtung T der Materialbahn 01 gerichtete Veränderung der Position der Falzlinie 21 des Querfalzes um eine Strecke y möglich (Fig. 4), wobei diese Veränderung, insbesondere Verschiebung der Position der Falzlinie 21 des Querfalzes dann bei dem vorzugsweise im Falzapparat 32 herzustellenden Druckprodukt zu einem Unterfalz oder Vorfalz führt, bei dem der Satzspiegel 03 von an dem betreffenden Abschnitt 19 anzubringenden Punkturen hinweg verschoben wird. In diesem zweiten Fall ist bezogen auf eine ursprünglich z. B. genau in der Mitte der Länge a19 des Abschnittes 19 angeordnete Position der Falzlinie 21 des Querfalzes (Fig. 1) eine positive Kompensation erforderlich, um die um die Strecke y veränderte Position der Falzlinie 21 des Querfalzes auf ihre ursprüngliche Position zurückzuführen. Erfindungsgemäß ist vorgesehen, dass bei einer Verschiebung der Position der Falzlinie 21 des zwischen den beiden quer zur Transportrichtung T der Materialbahn 01 gerichteten Begrenzungslinien 14; 17 anzuordnenden Querfalzes um die Strecke x; y in Richtung zu einer dieser beiden Begrenzungslinien 14; 17 die betreffende Position des mindestens einen zwischen den beiden Begrenzungslinien 14; 17 festzulegenden Satzspiegels 03 insbesondere durch eine geänderte Einstellung in dem das Druckbild 02 druckenden Druckwerk jeweils in dieselbe Richtung wie die Verschiebung der Position der Falzlinie 21 des Querfalzes verschoben wird, wobei bei der Verschiebung der Position der Falzlinie 21 des Querfalzes die betreffende Position des mindestens einen Satzspiegels 03 vorzugsweise um einen gleichen Betrag in dieselbe Richtung wie die Verschiebung der Position der Falzlinie 21 des Querfalzes verschoben wird. Die jeweilige Verschiebung der Position der Falzlinie 21 des Querfalzes erfolgt vorzugsweise ausgehend von der für die Falzlinie 21 festgelegten Sollposition. Wenn die Falzlinie 21 des Querfalzes ihre Sollposition einnimmt, sind die jeweils einen Außensteg bildenden Stege 09; 12 vorzugsweise gleich breit ausgebildet. Eine veränderte Produktionseinstellung z. B. im Falzapparat 32 wird demnach durch eine veränderte Einstellung z. B. im Druckwerk der Druckmaschine dahingehend kompensiert, dass mit Bezug auf den jeweiligen Abschnitt 19 der in der betreffenden Produktion zu bedruckenden Materialbahn 01 die Position des Satzspiegels 03 relativ zur Position der dem betreffenden Abschnitt 19 zugeordneten Falzlinie 21 des Querfalzes unverändert bleibt. Diese feste Relation zwischen der Position des Satzspiegels 03 und der Falzlinie 21 des Querfalzes soll erfindungsgemäß durch eine entsprechende von einer Steuereinheit ausgeführte Steuerung oder Regelung auch dann beibehalten oder zumindest wiederhergestellt werden, wenn sich umgekehrt zu dem bisher beschriebenen Beispiel ursächlich eine die Anordnung des Druckbildes 02 in dem jeweiligen Abschnitt 19 betreffende Einstellung z. B. im Druckwerk der Druckmaschine ändert und daraufhin eine die Position der Falzlinie 21 des Querfalzes betreffende Produktionseinstellung z. B. im Falzapparat 32 anzupassen ist. Im Fall einer bestehenden oder einer zu erwartenden Abweichung der Position der Falzlinie 21 des Querfalzes von deren Sollposition kann die von der Steuereinheit ausgeführte Steuerung oder Regelung demnach auf das Druckwerk der Druckmaschine und/oder auf den der Druckmaschine zugeordneten Falzapparat 32 wirken.

Fig. 3 zeigt ebenfalls eine bedruckte Materialbahn 01 wie in der Fig. 1, jedoch mit dem Unterschied, dass innerhalb eines selben zwischen benachbarten Begrenzungslinien 14; 17 ausgebildeten Abschnitts 19 in Transportrichtung T der Materialbahn 01 nebeneinander mehrere, z. B. zwei Satzspiegel 03 angeordnet sind, wobei jeder dieser Satzspiegel 03 jeweils eine sich in Transportrichtung T der Materialbahn 01 erstreckende Länge a03 aufweist, wobei sich die jeweilige Länge a03 von verschiedenen Satzspiegeln 03 auch voneinander unterscheiden können. Somit werden bzw. sind in dem betreffenden, in der Druckmaschine mit mindestens einem Druckbild 02 zu versehenen Abschnitt 19 der Materialbahn 01 mindestens zwei Satzspiegel 03 angeordnet oder zumindest diesem Abschnitt 19 zugeordnet, wobei mindestens ein erster Satzspiegel 03 an einer ersten Position in einem ersten Bereich zwischen der in Transportrichtung T der Materialbahn 01 ersten Begrenzungslinie 17 des betreffenden Abschnittes 19 und der Position der Falzlinie 21 des Querfalzes und mindestens ein zweiter Satzspiegel 03 an einer zweiten Position in einem zweiten Bereich zwischen der Position der Falzlinie 21 des Querfalzes und der in Transportrichtung T der Materialbahn 01 zweiten Begrenzungslinie 14 dieses Abschnittes 19 angeordnet werden bzw. sind. Fig. 4 zeigt den in der Fig. 3 dargestellten Abschnitt 19 der Materialbahn 01 mit einer veränderten Position der den Querfalz anzeigenden Falzlinie 21, wobei beide Satzspiegel 03 von an dem betreffenden Abschnitt 19 anzubringenden Punkturen hinweg verschoben sind. Zwischen dem jeweiligen der Falzlinie 21 zugewandten Rand 24; 26 des jeweiligen Satzspiegels 03 ist jeweils ein Steg 22; 23 ausgebildet, welcher jeweils als ein Bundsteg bezeichnet wird, wobei zwischen dem einen der Falzlinie 21 zugewandten Rand 24 ein Abstand a22 besteht und zwischen dem anderen der Falzlinie 21 zugewandten Rand 26 ein Abstand a23. Diese Abstände a22; a23, die jeweils eine jeweilige Breite der betreffenden Stege 22; 23 definieren, bleiben bei einer Veränderung der Position der den Querfalz anzeigenden Falzlinie 21 unverändert.

Die betreffende Position des mindestens einen zwischen den beiden quer zur Transportrichtung T der Materialbahn 01 gerichteten Begrenzungslinien 14; 17 festzulegenden Satzspiegels 03 relativ zur Position des zwischen den beiden Begrenzungslinien 14; 17 anzuordnenden Querfalzes wird z. B. dadurch festgelegt, dass die betreffende Position des mindestens einen Satzspiegels 03 durch eine Einstellung eines Umfangsregisters an einem das betreffende mindestens eine Druckbild 02 in dem betreffenden Satzspiegel 03 produzierenden Druckwerkszylinder eines Druckwerks der Druckmaschine festgelegt wird.

Das betreffende Umfangsregister zur Festlegung der jeweiligen Position des mindestens einen Satzspiegels 03 sowie die Position der den zu dem betreffenden Abschnitt 19 gehörenden Querfalz anzeigenden Falzlinie 21 werden vorzugsweise durch Daten festgelegt, die von einer zu der Druckmaschine gehörenden Steuereinheit, z. B. einem Leitstand der Druckmaschine, in einer virtuellen, vorzugsweise elektronischen Leitachse dieser Druckmaschine kommuniziert werden. Eine vorgenannte negative oder positive Kompensation einer Veränderung der Position der den Querfalz anzeigenden Falzlinie 21 wird z. B. dadurch ausgeführt, dass zumindest ein Teil der zur Festlegung des jeweiligen Umfangsregisters und/oder der Position der den Querfalz anzeigenden Falzlinie 21 erforderlichen Daten z. B. von der zu der Druckmaschine gehörenden Steuereinheit mit zumindest einem entsprechenden Inkrement beaufschlagt werden. Dieses Inkrement verändert die jeweilige Position des mindestens einen Satzspiegels 03 sowie die Position der den zu dem betreffenden Abschnitt 19 gehörenden Querfalz anzeigenden Falzlinie 21 vorzugsweise in einer Summe von festgelegten Schritten mit einer minimalen Schrittweite von z. B. 0,5 mm. Zur Einstellung größerer Strecken x; y sind entsprechend viele Schritte jeweils mit der minimalen Schrittweite erforderlich. Die maximale Verstellung liegt im Bereich von z. B. 10 mm bis 20 mm, vorzugsweise bei ca. 15 mm. Durch die Aufprägung eines entsprechenden Inkrementes auf die in der Leitachse kommunizierten Daten wird der in der Druckmaschine mit mindestens einem Druckbild 02 bedruckte oder zumindest zu bedruckende Satzspiegel 03 in Bezug auf eine Schnittposition der Materialbahn 01 bezüglich ihrer Transportrichtung T entweder nach vorne oder nach hinten verschoben, wobei die jeweilige Schnittposition durch die jeweilige Position der quer zur Transportrichtung T der Materialbahn 01 gerichteten Begrenzungslinien 14; 17 festgelegt ist und i. d. R. auch nicht verändert wird. Die das Umfangsregister und/oder die Position des Querfalzes festlegenden Daten werden z. B. durch der Steuereinheit zugeleitete Produktionsdaten festgelegt.

Fig. 5 erläutert in einer schematischen Darstellung beispielhaft, wie die betreffende Position des mindestens einen zwischen den beiden quer zur Transportrichtung T der Materialbahn 01 gerichteten Begrenzungslinien 14; 17 festzulegenden Satzspiegels 03 relativ zur Position der Falzlinie 21 des zwischen den beiden Begrenzungslinien 14; 17 anzuordnenden Querfalzes z. B. in Verbindung mit einer in der Druckmaschine vorhandenen automatischen Schnittregisterregelung festgelegt werden kann. In dem in der Fig. 5 dargestellten Beispiel wird die in mindestens einem Druckwerk der Druckmaschine mit mindestens einem Druckbild 02 versehene Materialbahn 01 in ihrer Transportrichtung T z. B. über eine ortsfeste Umlenkwalze 27 und eine positionsvariable Registerwalze 28 sowie über eine Trichtereinlaufwalze 29 einem Falztrichter 31 zugeführt, mittels welchem die Materialbahn 01 längs gefalzt wird, wonach diese Materialbahn 01 in einen Falzapparat 32 eingeführt bzw. weiteren Einrichtungen des Falzapparates 32 zugeführt wird. Im Falzapparat 32 sind z. B. zumindest ein Schneidzylinder 33, ein Punktur- und Falzmesserzylinder 34 und ein Falzklappenzylinder 36 angeordnet, wobei in einem Nipp zwischen dem Schneidzylinder 33 und dem Punktur- und Falzmesserzylinder 34 ein Abschnitt 19 nach dem anderen von der in den Falzapparat 32 eingelaufenen und z. B. bereits längs gefalzten Materialbahn 01 abgetrennt werden. Dieses Trennverfahren wird z. B. nach jeder vollen Umdrehung des Schneidzylinders 33 ausgeführt. Die von der Materialbahn 01 abgetrennten Abschnitte 19 werden am Umfang des Punktur- und Falzmesserzylinders 34 mittels dort angeordneter Halteelemente, insbesondere Punkturnadeln, gehalten und während einer Rotation dieses Punktur- und Falzmesserzylinders 34 an den Falzklappenzylinder 36 übergeben, wobei z. B. mit der Übergabe des betreffenden Abschnittes 19 vom Punktur- und Falzmesserzylinder 34 an den Falzklappenzylinder 36 eine Querfalzung des betreffenden Abschnittes 19 ausgeführt wird. Vom Falzklappenzylinder 36 aus gelangen die einzelnen nunmehr zumindest einmal auch quer gefalzten Abschnitte 19 z. B. über eine Bänderführung zu einer Auslage des Falzapparates 32, wo sie z. B. als fertige Druckprodukte abgegriffen werden oder zumindest abgreifbar sind.

Zur Festlegung der jeweiligen Schnittposition, welche der jeweiligen Position der quer zur Transportrichtung T der Materialbahn 01 gerichteten Begrenzungslinien 14; 17 entsprechen, wird z. B. eine automatische Schnittregisterregelung eingesetzt, welche zumindest eine in Transportrichtung T der Materialbahn 01 positionsfeste, auf die Materialbahn 01 gerichtete Erfassungseinrichtung 37 aufweist, wobei die z. B. als eine Kamera oder als ein Scanner ausgebildete Erfassungseinrichtung 37 insbesondere im Bereich zwischen der Registerwalze 28 und der Trichtereinlaufwalze 29 angeordnet ist und mindestens eine auf der Oberfläche der Materialbahn 01 z. B. in einem Druckbild 02 angeordnete Registermarke erfasst und ein mit dieser Erfassung korrespondierendes Signal einer z. B. elektronischen Steuereinheit 38 zuleitet, wobei diese Steuereinheit 38 in diesem Beispiel zumindest die Schnittregisterregelung ausführt. Diese Steuereinheit 38 steuert dann in Abhängigkeit von der Erfassung der mindestens einen Registermarke die Ausführung des vom Schneidzylinder 33 auszuführenden Trennverfahrens. Zu diesem Zweck gibt diese Steuereinheit 38 ein Signal z. B. an die in der Druckmaschine wirksame virtuelle Leitachse, was in der Fig. 5 durch einen Ausgang 39 an der Steuereinheit 38 angedeutet ist, von welcher Leitachse auch ein Antrieb für die Rotation des Schneidzylinders 33 und ein Antrieb für die Rotation des Punktur- und Falzmesserzylinders 34 sowie ein Antrieb des das betreffende mindestens eine Druckbild 02 in dem betreffenden Satzspiegel 03 produzierenden Druckwerkszylinders eines Druckwerks der Druckmaschine gesteuert werden. Da die Strecke zwischen der Position der Erfassung der Registermarke und der Schnittposition des Schneidzylinders 33 eine konstante aus der Maschinenkonstruktion bekannte Maschinengröße ist, lässt sich bei Kenntnis einer aktuellen Transportgeschwindigkeit der Materialbahn 01 sowie eines Zeitpunktes für eine erfasste Registermarke z. B. mittels der Steuereinheit 38 ohne Weiteres errechnen, zu welchem Zeitpunkt das Trennverfahren vom Schneidzylinder 33 auszuführen ist. Der Schneidzylinder 33 ist dann durch ein mittels der virtuellen Leitachse bereitgestelltes, auf den betreffenden Antrieb wirkendes Signal in seinem Drehwinkel und damit in seinem Umfangsregister derart einzustellen, dass er genau zu dem berechneten Zeitpunkt an der für die zugeführte Materialbahn 01 richtigen Position das Trennverfahren ausführt. Auf diese Art und Weise wird in diesem Beispiel die jeweilige Schnittposition insbesondere in Relation zu der jeweiligen Position des mindestens einen in dem betreffenden Abschnitt 19 angeordneten Satzspiegels 03 bzw. mindestens eines darin enthaltenen Druckbildes 02 festgelegt.

Zur Steuerung des Schneidzylinders 33 wird eine Winkelstellung z. B. von dessen Drehachse z. B. mittels eines vorzugsweise optoelektronischen Drehgebers erfasst, wobei dieser Drehgeber insbesondere digitale Daten bereitstellt. Die jeweilige Winkelstellung des Schneidzylinders 33 wird dabei stets auf eine bestimmte, zuvor festgelegte Referenzposition bezogen. Mit Bezug auf diese Referenzposition wird diejenige Winkelstellung des Schneidzylinders 33 festgelegt, bei welcher das Schneidmesser 41 dieses Schneidzylinders 33 vorzugsweise orthogonal zur Umfangslinie des Punktur- und Falzmesserzylinders 34 gerichtet und in der Lage ist, das Trennverfahren auszuführen. Es ist vorgesehen, dass z. B. nach jeder vollen Umdrehung des Schneidzylinders 33 genau ein seine Referenzposition anzeigender Referenzimpuls erzeugt und an eine dem Schneidzylinder 33 zugeordnete Steuereinrichtung 42 geleitet wird, wobei diese Steuereinrichtung 42 z. B. mit der Steuereinheit 38 der Schnittregisterregelung und/oder mit einer Steuereinheit für einen Stellantrieb der in der Fig. 5 durch einen Doppelpfeil angedeuteten positionsvariablen Registerwalze 28 in einer datentechnischen Verbindung steht. Die Steuereinrichtung 42 weist auch einen Eingang 43 auf, an welchem dieser Steuereinrichtung 42 ein Signal zugeführt wird oder zumindest zuführbar ist, welches Signal eine aktuelle Istposition für die den Querfalz anzeigende Falzlinie 21 angibt. Dieses die aktuelle Istposition der Falzlinie 21 angebende Signal wird z. B. von einem eine Drehwinkelstellung des Punktur- und Falzmesserzylinders 34 oder des Falzklappenzylinders 36 erfassenden Drehgeber erzeugt und/oder dort an dem betreffenden Drehgeber abgegriffen.

Die automatische Schnittregisterregelung kann zwar dafür sorgen, dass der mindestens eine in dem betreffenden Abschnitt 19 angeordnete Satzspiegel 03 möglichst mittig zwischen den beiden quer zur Transportrichtung T der Materialbahn 01 gerichteten Begrenzungslinien 14; 17 angeordnet wird, weil die jeweilige Schnittposition, an der der Schneidzylinder 33 im Zusammenwirken mit dem Punktur- und Falzmesserzylinder 34 das Trennverfahren ausführt, aufgrund von mindestens einer erfassten Registermarke anpassbar ist. Jedoch hat eine solche Schnittregisterregelung keine Möglichkeit, selbsttätig auf eine Veränderung der Position einer zu dem betreffenden Abschnitt 19 gehörenden, einen Querfalz anzeigenden Falzlinie 21 zu reagieren. Daher wird vorgesehen, dass die betreffende Position des mindestens einen Satzspiegels 03 in Relation zur Position der Falzlinie 21 durch eine Einstellung eines Umfangsregisters festgelegt wird, wobei sich dieses Umfangsregister z. B. auf eine bestimmte Winkelstellung eines das betreffende mindestens eine Druckbild 02 in dem betreffenden Satzspiegel 03 produzierenden Druckwerkszylinders eines Druckwerks der Druckmaschine oder auf eine bestimmte Winkelstellung des Schneidzylinders 33 oder eine bestimmte Winkelstellung des Punktur- und Falzmesserzylinders 34 bezieht. Die diese Zylinder rotativ antreibenden Antriebe sind jeweils mit der virtuellen Leitachse der Druckmaschine verbunden und werden durch auf dieser Leitachse kommunizierte Daten bzw. Signale gesteuert oder geregelt.

Um die betreffende Position des mindestens einen zwischen den beiden Begrenzungslinien 14; 17 festzulegenden Satzspiegels 03 relativ zur Position des zwischen diesen beiden Begrenzungslinien 14; 17 anzuordnenden Querfalzes festzulegen, wird z. B. der die Referenzposition des Schneidzylinders 33 anzeigende Referenzimpuls manipuliert, indem ein Ursprungswert dieses Referenzimpulses mit einem entsprechenden Inkrement beaufschlagt wird und dann der mit dem Inkrement veränderte Referenzimpuls anstelle des ursprünglichen Referenzimpulses z. B. an die Steuereinheit 38 der Schnittregisterregelung und/oder an die Steuereinheit für den Stellantrieb der positionsvariablen Registerwalze 28 und/oder an die Steuereinheit für den das mindestens eine Druckbild 02 in dem betreffenden Satzspiegel 03 produzierenden Druckwerkszylinder des Druckwerks der Druckmaschine geleitet wird. Das dem Ursprungswert des Referenzimpulses hinzugefügte Inkrement verändert die Referenzposition des Schneidzylinders 33 derart, dass dieser Referenzposition eine andere als die ursprüngliche Winkelstellung des Schneidzylinders 33 zugeordnet wird. Die Zuleitung des veränderten Referenzimpulses z. B. an die Steuereinheit 38 der Schnittregisterregelung und/oder an die Steuereinheit für den Stellantrieb der positionsvariablen Registerwalze 28 und/oder an die Steuereinheit für den das mindestens eine Druckbild 02 in dem betreffenden Satzspiegel 03 produzierenden Druckwerkszylinder des Druckwerks der Druckmaschine hat zur Folge, dass diese Steuereinheiten bei der jeweiligen von ihnen ausgeführten Regelung oder Steuerung den veränderten Referenzimpuls einbeziehen, wodurch die jeweilige Regelung oder Steuerung die veränderte Position der Falzlinie 21 des Querfalzes berücksichtigt.

Das dem Ursprungswert des Referenzimpulses hinzugefügte Inkrement ist vorzugsweise vorzeichenbehaftet, um je nach Bedarf eine positive oder eine negative Kompensation durchzuführen. In dem zuvor beschriebenen Beispiel bildet der die Referenzposition des Schneidzylinders 33 anzeigende Referenzimpuls zumindest einen Teil derjenigen Daten, die zur Festlegung des jeweiligen Umfangsregisters und/oder der Position der den Querfalz anzeigenden Falzlinie 21 erforderlich sind. Das Inkrement stellt einen Drehwinkel dar, um den die Referenzposition des Schneidzylinders 33 ausgehend von einer ursprünglichen Position für diese Referenzposition entlang einer Umfangslinie dieses Schneidzylinders 33 verändert wird, so dass der Referenzposition des Schneidzylinders 33 eine andere als die ursprüngliche Winkelstellung zugeordnet wird. Eine volle Umdrehung des Schneidzylinders 33 ist in mehrere, z. B. in eintausend, zweitausend oder mehr Winkelabschnitte unterteilt, wobei das der ursprünglichen Position der Referenzposition hinzuzufügende Inkrement einen Drehwinkel darstellt, der vorzugsweise mehrere der vorgenanten Winkelabschnitte umfasst. Sofern das Inkrement nicht automatisch dem Ursprungswert des Referenzimpulses hinzugefügt wird, kann vorgesehen sein oder werden, dass das Inkrement an einem zu der Druckmaschine gehörenden Leitstand, insbesondere an einer an einem Monitor angezeigten Bildschirmmaske, eingegeben und/oder verändert wird. Ein Wert für das Inkrement wird z. B. in Abhängigkeit z. B. von der jeweiligen Produktion, d. h. den dieser Produktion zugrunde liegenden Produktionsdaten, automatisch vorgeschlagen oder ist zumindest aus einer Liste von Werten wählbar.

Damit ergibt sich zusammenfassend ein Verfahren zur Festlegung einer jeweiligen Position von mindestens einem Satzspiegel 03 auf einer in einer Druckmaschine mit mindestens einem Druckbild 02 zu bedruckenden Materialbahn 01, bei dem das mindestens eine Druckbild 02 auf einer von dem betreffenden Satzspiegel 03 definierten Nutzfläche der Materialbahn 01 gedruckt wird, wobei die betreffende Position des mindestens einen Satzspiegels 03 in einem Abschnitt 19 dieser Materialbahn 01 festgelegt wird, wobei dieser Abschnitt 19 von zwei in Transportrichtung T der Materialbahn 01 in einem Abstand aufeinander folgenden, quer zur Transportrichtung T der Materialbahn 01 gerichteten Begrenzungslinien 14; 17 begrenzt wird, wobei der betreffende Abschnitt 19 an einer zwischen seinen beiden Begrenzungslinien 14; 17 festgelegten Position einer Falzlinie 21 mit einem parallel zu diesen Begrenzungslinien 14; 17 verlaufenden Querfalz versehen wird, wobei in Transportrichtung T der Materialbahn 01 aufeinander folgend mehrere derartiger jeweils mit einem Querfalz zu versehener Abschnitte 19 vorgesehen werden, wobei in mehreren dieser Abschnitte 19 die betreffende Position des mindestens einen zwischen den jeweiligen beiden Begrenzungslinien 14; 17 festzulegenden Satzspiegels 03 durch eine von einer Steuereinheit ausgeführte Steuerung oder Regelung festgelegt wird, wobei bei mindestens einem von mehreren aufeinander folgenden Abschnitten 19 mit einer Daten an die Steuereinheit liefernden Erfassungseinrichtung 37 eine bestehende oder eine zu erwartende Abweichung der Position der Falzlinie 21 des Querfalzes von einer Sollposition festgestellt wird, wobei die von der Steuereinheit ausgeführte Steuerung oder Regelung insbesondere eines Umfangsregisters eines auf die Materialbahn 01 oder deren Abschnitte 19 wirkenden Zylinders dieser festgestellten Abweichung derart entgegenwirkt, dass bei demjenigen Abschnitt 19, an dem die Abweichung festgestellt wurde, und/oder bei mindestens einem diesem Abschnitt 19 nachfolgenden Abschnitt 19 eine jeweils vor dieser festgestellten Abweichung bestehende Relativlage des in dem betreffenden Abschnitt 19 festzulegenden Satzspiegels 03 zur Sollposition der Falzlinie 21 des Querfalzes unter Berücksichtigung eines für diese Relativlage geltenden Toleranzbereiches wieder hergestellt wird.

In einer bevorzugten Ausführung des vorgeschlagenen Verfahrens wird als Sollposition für die Falzlinie 21 des zwischen den jeweiligen beiden Begrenzungslinien 14; 17 anzuordnenden Querfalzes eine Mitte einer in Transportrichtung T der Materialbahn 01 gerichteten Länge a19 des betreffenden Abschnittes 19 festgelegt. Bei der festgestellten Abweichung der Position der Falzlinie 21 des zwischen den jeweiligen beiden Begrenzungslinien 14; 17 anzuordnenden Querfalzes von deren Sollposition um eine Strecke x; y in Richtung zu einer dieser beiden Begrenzungslinien 14; 17 wird die betreffende Position des mindestens einen zwischen den jeweiligen beiden Begrenzungslinien 14; 17 festzulegenden Satzspiegels 03 vorzugsweise in mehreren kleinen Schritten in dieselbe Richtung wie die Abweichung der Position der Falzlinie 21 des Querfalzes verändert.

Es kann vorgesehen sein, dass die betreffende Position des mindestens einen Satzspiegels 03 durch eine Einstellung des Umfangsregisters an einem das betreffende mindestens eine Druckbild 02 in dem betreffenden Satzspiegel 03 produzierenden Druckwerkszylinder des Druckwerks der Druckmaschine festgelegt wird. Alternativ oder zusätzlich kann vorgesehen sein, dass die betreffende Position des mindestens einen Satzspiegels 03 durch eine Einstellung eines Umfangsregisters an dem Schneidzylinder 33 und/oder an einem Punktur- und Falzmesserzylinder 34 und/oder an einem Falzklappenzylinder 36 jeweils des Falzapparates 32 festgelegt wird. Bei beiden Ausführungsvarianten kann eine Kompensation der festgestellten Abweichung der Position der Falzlinie 21 des Querfalzes dadurch erfolgen, dass zur Festlegung des jeweiligen Umfangsregisters erforderliche Daten jeweils mit einem Inkrement beaufschlagt werden, wobei die das betreffende Umfangsregister festlegenden Daten z. B. in Abhängigkeit von Produktionsdaten festgelegt werden. Es kann vorgesehen sein, dass ein Ursprungswert eines eine Referenzposition des Schneidzylinders 33 anzeigenden Referenzimpulses mit dem Inkrement beaufschlagt wird. Dann wird der mit dem Inkrement beaufschlagte Referenzimpuls vorzugsweise an eine Steuereinheit einer Schnittregisterregelung und/oder an eine Steuereinheit für einen Stellantrieb einer positionsvariablen Registerwalze 28 und/oder an eine Steuereinheit für den das mindestens eine Druckbild 02 in dem betreffenden Satzspiegel 03 produzierenden Druckwerkszylinder des Druckwerks der Druckmaschine geleitet und bei der Festlegung des Umfangsregisters des jeweiligen Zylinders, d. h. des Druckwerkszylinders oder des jeweils im Falzapparat 32 angeordneten Schneidzylinders 33 und/oder des Punktur- und Falzmesserzylinders 34 und/oder des Falzklappenzylinders 36, berücksichtigt.

### Bezugszeichenliste

- 01: Materialbahn
- 02: Druckbild
- 03: Satzspiegel
- 04: Rand
- 05: -
- 06: Rand
- 07: Rand
- 08: Rand
- 09: Steg
- 10: -
- 11: Steg
- 12: Steg
- 13: Steg
- 14: Begrenzungslinie
- 15: -
- 16: Begrenzungslinie
- 17: Begrenzungslinie
- 18: Begrenzungslinie
- 19: Abschnitt
- 20: -
- 21: Falzlinie
- 22: Steg
- 23: Steg
- 24: Rand
- 25: -
- 26: Rand
- 27: Umlenkwalze
- 28: Registerwalze
- 29: Trichtereinlaufwalze
- 30: -
- 31: Falztrichter
- 32: Falzapparat
- 33: Schneidzylinder
- 34: Punktur- und Falzmesserzylinder
- 35: -
- 36: Falzklappenzylinder
- 37: Erfassungseinrichtung
- 38: Steuereinheit
- 39: Ausgang
- 40: -
- 41: Schneidmesser
- 42: Steuereinrichtung
- 43: Eingang

- a03: Länge
- a09: Abstand
- a11: Abstand
- a12: Abstand
- a13: Abstand
- a19: Länge
- a22: Abstand
- a23: Abstand

- T: Transportrichtung
- x: Strecke
- y: Strecke

## Patentansprüche

1. Verfahren zur Festlegung einer jeweiligen Position von mindestens einem Satzspiegel (03) auf einer in einer Druckmaschine mit mindestens einem Druckbild (02) zu bedruckenden Materialbahn (01), wobei das mindestens eine Druckbild (02) auf einer von dem betreffenden Satzspiegel (03) definierten Nutzfläche der Materialbahn (01) gedruckt wird, wobei die betreffende Position des mindestens einen Satzspiegels (03) in einem Abschnitt (19) dieser Materialbahn (01) festgelegt wird, wobei dieser Abschnitt (19) von zwei in Transportrichtung (T) der Materialbahn (01) in einem Abstand aufeinander folgenden, quer zur Transportrichtung (T) der Materialbahn (01) gerichteten Begrenzungslinien (14; 17) begrenzt wird, wobei der betreffende Abschnitt (19) an einer zwischen seinen beiden Begrenzungslinien (14; 17) festgelegten Position einer Falzlinie (21) mit einem parallel zu diesen Begrenzungslinien (14; 17) verlaufenden Querfalz versehen wird, wobei in Transportrichtung (T) der Materialbahn (01) aufeinander folgend mehrere derartiger jeweils mit einem Querfalz zu versehener Abschnitte (19) vorgesehen werden, wobei in mehreren dieser Abschnitte (19) die betreffende Position des mindestens einen zwischen den jeweiligen beiden Begrenzungslinien (14; 17) festzulegenden Satzspiegels (03) durch eine von einer Steuereinheit ausgeführte Steuerung oder Regelung festgelegt wird, **dadurch gekennzeichnet, dass** die jeweils einen Abschnitt (19) begrenzenden Positionen der jeweils quer zur Transportrichtung (T) der Materialbahn (01) gerichteten Begrenzungslinien (14; 17) in ihrem jeweiligen Abstand zueinander nicht verändert werden und somit eine jeweilige Länge (a19) in einer selben Produktion aufeinander folgender Abschnitte (19) gleich bleibt, wobei bei einer Verschiebung der Position der Falzlinie (21) des zwischen den beiden quer zur Transportrichtung (T) der Materialbahn (01) gerichteten Begrenzungslinien (14; 17) anzuordnenden Querfalzes um eine Strecke (x; y) in Richtung zu einer dieser beiden Begrenzungslinien (14; 17) die betreffende Position des mindestens einen zwischen den beiden Begrenzungslinien (14; 17) festzulegenden Satzspiegels (03) jeweils in dieselbe Richtung wie die Verschiebung der Position der Falzlinie (21) des Querfalzes verschoben wird, wobei bei mindestens einem von mehreren aufeinander folgenden Abschnitten (19) mit einer Daten an die Steuereinheit liefernden Erfassungseinrichtung (37) eine bestehende oder eine zu erwartende Abweichung der Position der Falzlinie (21) des Querfalzes von einer Sollposition festgestellt wird, wobei die von der Steuereinheit ausgeführte Steuerung oder Regelung dieser festgestellten Abweichung derart entgegenwirkt, dass bei demjenigen Abschnitt (19), an dem die Abweichung festgestellt wurde, und/oder bei mindestens einem diesem Abschnitt (19) nachfolgenden Abschnitt (19) eine jeweils vor dieser festgestellten Abweichung bestehende Relativlage des in dem betreffenden Abschnitt (19) festzulegenden Satzspiegels (03) zur Sollposition der Falzlinie (21) des Querfalzes unter Berücksichtigung eines für diese Relativlage geltenden Toleranzbereiches wieder hergestellt wird.

2. Verfahren nach Anspruch 1, **dadurch gekennzeichnet, dass** als Sollposition für die Falzlinie (21) des zwischen den jeweiligen beiden Begrenzungslinien (14; 17) anzuordnenden Querfalzes eine Mitte der in Transportrichtung (T) der Materialbahn (01) gerichteten Länge (a19) des betreffenden Abschnittes (19) festgelegt wird.

3. Verfahren nach Anspruch 2, **dadurch gekennzeichnet, dass** bei der festgestellten Abweichung der Position der Falzlinie (21) des zwischen den jeweiligen beiden Begrenzungslinien (14; 17) anzuordnenden Querfalzes von deren Sollposition um die Strecke (x; y) in Richtung zu einer dieser beiden Begrenzungslinien (14; 17) die betreffende Position des mindestens einen zwischen diesen beiden Begrenzungslinien (14; 17) festzulegenden Satzspiegels (03) in mehreren kleinen Schritten in dieselbe Richtung wie die Abweichung der Position der Falzlinie (21) des Querfalzes verändert wird.

4. Verfahren nach Anspruch 1 oder 2, **dadurch gekennzeichnet, dass** die Abweichung der Position der Falzlinie (21) des Querfalzes von deren Sollposition mittels einer als eine Kamera oder als ein Scanner ausgebildeten auf die Materialbahn (01) gerichteten Erfassungseinrichtung (37) festgestellt wird.

5. Verfahren nach Anspruch 1, **dadurch gekennzeichnet, dass** in dem betreffenden, in der Druckmaschine mit mindestens einem Druckbild (02) zu versehenen Abschnitt (19) der Materialbahn (01) mindestens zwei Satzspiegel (03) angeordnet werden, wobei mindestens ein erster Satzspiegel (03) an einer ersten Position in einem ersten Bereich zwischen einer in Transportrichtung (T) der Materialbahn (01) ersten Begrenzungslinie (17) des betreffenden Abschnittes (19) und der Position der Falzlinie (21) des Querfalzes und mindestens ein zweiter Satzspiegel (03) an einer zweiten Position in einem zweiten Bereich zwischen der Position der Falzlinie (21) des Querfalzes und der in Transportrichtung (T) der Materialbahn (01) zweiten Begrenzungslinie (14) dieses Abschnittes (19) angeordnet werden.

6. Verfahren nach Anspruch 1 oder 2 oder 4 oder 5, **dadurch gekennzeichnet, dass** der betreffende Abschnitt (19) durch ein entlang zumindest einer der Begrenzungslinien (14; 17) ausgeführtes Trennverfahren von der Materialbahn (01) abgetrennt wird.

7. Verfahren nach Anspruch 6, **dadurch gekennzeichnet, dass** das Trennverfahren mit einem Schneidzylinder (33) eines Falzapparates (32) ausgeführt wird.

8. Verfahren nach Anspruch 1 oder 2 oder 4 oder 5 oder 6, **dadurch gekennzeichnet, dass** die betreffende Position des mindestens einen Satzspiegels (03) durch eine Einstellung eines Umfangsregisters an einem das betreffende mindestens eine Druckbild (02) in dem betreffenden Satzspiegel (03) produzierenden Druckwerkszylinder des Druckwerks der Druckmaschine festgelegt wird.

9. Verfahren nach Anspruch 1 oder 2 oder 4 oder 5 oder 6 oder 8, **dadurch gekennzeichnet, dass** die betreffende Position des mindestens einen Satzspiegels (03) durch eine Einstellung eines Umfangsregisters an dem Schneidzylinder (33) des Falzapparates (32) und/oder an einem Punktur- und Falzmesserzylinder (34) des Falzapparates (32) und/oder an einem Falzklappenzylinder (36) des Falzapparates (32) festgelegt wird.

10. Verfahren nach Anspruch 8 und/oder 9, **dadurch gekennzeichnet, dass** eine Kompensation der festgestellten Abweichung der Position der Falzlinie (21) des Querfalzes dadurch erfolgt, dass zur Festlegung des jeweiligen Umfangsregisters erforderliche Daten jeweils mit einem Inkrement beaufschlagt werden.

11. Verfahren nach Anspruch 10, **dadurch gekennzeichnet, dass** die das betreffende Umfangsregister festlegenden Daten in Abhängigkeit von Produktionsdaten festgelegt werden.

12. Verfahren nach Anspruch 7 oder 9 oder 10, **dadurch gekennzeichnet, dass** ein Ursprungswert eines eine Referenzposition des Schneidzylinders (33) des Falzapparates (32) anzeigenden Referenzimpulses mit dem Inkrement beaufschlagt wird.

13. Verfahren nach Anspruch 12, **dadurch gekennzeichnet, dass** der mit dem Inkrement beaufschlagte Referenzimpuls an eine Steuereinheit einer Schnittregisterregelung und/oder an eine Steuereinheit für einen Stellantrieb einer positionsvariablen Registerwalze (28) und/oder an eine Steuereinheit für den das mindestens eine Druckbild (02) in dem betreffenden Satzspiegel (03) produzierenden Druckwerkszylinder des Druckwerks der Druckmaschine geleitet und bei der Festlegung des Umfangsregisters des jeweiligen Zylinders berücksichtigt wird.

14. Verfahren nach Anspruch 1 oder 10 oder 11, **dadurch gekennzeichnet, dass** die jeweiligen Daten in einer virtuellen Leitachse dieser Druckmaschine kommuniziert werden.

15. Verfahren nach Anspruch 14, **dadurch gekennzeichnet, dass** durch die Aufprägung eines entsprechenden Inkrementes auf die in der Leitachse kommunizierten Daten der in der Druckmaschine mit mindestens einem Druckbild (02) bedruckte oder zumindest zu bedruckende Satzspiegel (03) in Bezug auf eine Schnittposition der Materialbahn (01) bezüglich ihrer Transportrichtung (T) entweder nach vorne oder nach hinten verschoben wird.

## Claims

1. A method for determining a particular position of at least one type area (03) on a material web (01) to be imprinted with at least one print image (02) in a printing press, wherein the at least one print image (02) is printed on the usable area on the material web (01) defined by the respective type area (03), wherein the respective position of the at least one type area (03) is determined within a section (19) of said material web (01), wherein said section (19) is delimited by two boundary lines (14; 17) successively spaced in the running direction (T) of the material web (01) and arranged transversely to said running direction (T) of the material web (01), wherein the respective section (19) having a folding line (21) located at a position determined between its two boundary lines (14; 17) is provided with a transverse folding unit arranged in parallel to said boundary lines (14; 17), wherein it is provided that a plurality of said sections (19) each to be provided with a transverse folding unit are successively arranged in the running direction (T) of the material web (01), wherein in the plurality of said sections (19) the respective position of the at least one type area (03) to be defined, arranged between the respective boundary lines (14; 17), is determined by a control or regulation event performed by a control unit, **characterized in that** the position of the boundary lines (14; 17), arranged transversely to the material web (01) running direction (T) and delimiting each section (19), are not moved with respect to their relative distance from one another, thereby ensuring that a respective length (a19) of successive sections (19) within one production run remains the same, wherein in the event the position of the folding line (21) for the transverse folding unit to be provided between the boundary lines (14; 17), arranged transversely to the running direction (T) of the material web (01), is moved by a distance (x; y) in direction of one of said boundary lines (14; 17), the respective position of the at least one type area (03) to be defined, arranged between the two boundary lines (14; 17), is each moved in the same direction as the moved position of the folding line (21) for the transverse folding unit, wherein for at least one of several successive sections (19) an existing or expected deviation from the position of the folding line (21) from its target position is determined by a recording device (37) delivering data to the control unit, wherein the control or regulation of said deviation having been determined by the control unit is counteracted in a manner such that in the section (19) in which the deviation was determined and/or in at least one section (19) following said section (19) a relative position of the type area (03) to be arranged in the respective section (19), having been established prior to said respective deviation having been determined, is restored relative to the target position of the folding line (21) for the transverse folding unit, taking into account the valid tolerance region for said relative position.

2. The method according to Claim 1, **characterized in that** a target position of the folding line (21) for the transverse fold to be defined, arranged between each of the two boundary lines, (14; 17) is defined as being the mean length (a19) of the respective section (19) directed in the running direction (T) of the material web (01).

3. The method according to Claim 2, **characterized in that** in the event a deviation from the position of the folding line (21) for the transverse fold to be arranged between each of the boundary lines (14; 17) is determined from said target position having the distance (x; y) in the direction of one of said boundary lines (14; 17), the respective position of the at least one type set (03) to be determined between these two boundary lines (14; 17) is changed in several small steps in the same direction as the deviation of the folding line (21) for the transverse fold.

4. The method according to Claim 1 or 2, **characterized in that** the deviation of the position of the folding line (21) for the transverse fold from its target position is determined by means of a detection device (37) configured as a camera or scanner and focused on the material web (01).

5. The method according to Claim 1, **characterized in that** at least two type sets (03) are arranged in the respective section (19) of the material web (01) to be provided with at least one print image (02) in the printing press, wherein at least a first type set (03) is arranged at a first position in a first area between a first boundary line (17) in the running direction (T) of the material web (01) of the respective section (19) and the position of the folding line (21) for the transverse fold, and at least a second type set (03) is arranged at a second position in a second area between the position of the folding line (21) for the transverse fold and the second boundary line (14) of said section (19) running in the direction (T) of the material web (01).

6. The method according to Claims 1 or 2 or 4 or 5, **characterized in that** the respective section (19) is separated from the material web (01) by a separation procedure performed along at least one of the boundary lines (14; 17).

7. The method according to Claim 6, **characterized in that** the separation procedure is performed by a cutting cylinder (33) of a folding apparatus (32).

8. The method according to Claim 1 or 2 or 4 or 5 or 6, **characterized in that** the respective position of the at least one type area (03) is determined by a setting on a circumferential register arranged on a print group cylinder located on the print group of the printing press producing the respective at least one print image (02) in the respective type area (03).

9. The method according to Claim 1 or 2 or 4 or 5 or 6 or 8, **characterized in that** the at least one type area (03) is determined by a setting of a circumferential register located on the cutting cylinder (33) of the folding apparatus (32) and/or on a folding blade cylinder (34) located on the folding apparatus (32) and/or on a folding jaw cylinder (36) located on the folding apparatus (32).

10. The method according to Claim 8 and/or 9, **characterized in that** the determined deviation of the position of the folding line (21) for the transverse fold is effected by applying a respective increment to the data required for determining the respective circumferential register.

11. The method according to Claim 10, **characterized in that** the data determining the respective circumferential register are determined relative to the production data.

12. The method according to Claim 7 or 9 or 10, **characterized in that** said increment is applied to an initial value of a reference impulse indicating a reference position of the cutting cylinder (33) located on the folding apparatus (32).

13. The method according to Claim 12, **characterized in that** the reference impulse to which the increment was applied is directed to a control unit of a cut-off register regulator and/or to a control unit for an actuator for a position variable register roller (28) and/or to a control unit of the at least one printing group cylinder located on the printing group of the printing press producing the at least one print image (02) in the respective type area (03) and that the determination of the circumferential register of the respective cylinder is considered.

14. The method according to Claim 1 or 10 or 11, **characterized in that** the respective data is communicated via a virtual master axis located on said printing press.

15. The method according to Claim 14, **characterized in that** by application of a respective increment to the data communicated via the master axis, the type area (03) printed or to be printed with at least one print image (02) in the printing press is moved in either forward or backward position in terms of a cutting position of the material web (01) relative to its running direction (T).

## Revendications

1. Procédé de détermination d'une position respective d'au moins un surface d'impression (03) sur une bande de matériau (01) à imprimer avec au moins une image d'impression (02) dans une machine à imprimer, l'image ou les images d'impression (02) étant imprimées sur une surface utile de la bande de matériau (01) définie par la surface d'impression (03) concernée, la position concernée de la ou des surfaces d'impression (03) étant déterminée dans une section (19) de ladite bande de matériau (01), ladite section (19) étant délimitée par deux lignes de délimitation (14 ; 17) se suivant à espacement l'une de l'autre dans la direction de transport (T) de la bande de matériau (01) et orientées transversalement à la direction de transport (T) de la bande de matériau (01), la section (19) concernée étant pourvue, à un emplacement d'une ligne de pliage (21) défini entre ses deux lignes de délimitation (14 ; 17), d'un pli transversal s'étendant parallèlement auxdites lignes de délimitation (14 ; 17), plusieurs sections (19) de ce type qui se suivent dans la direction de transport (T) de la bande de matériau (01) et à pourvoir chacune d'un pli transversal étant prévues, la position concernée de la ou des surfaces d'impression (03) à déterminer entre les deux lignes de délimitation (14 ; 17) dans plusieurs desdites sections (19) étant déterminée par une commande ou un réglage exécutés par une unité de commande, **caractérisé en ce que** l'espacement entre elles des positions délimitant une section (19) des lignes de délimitation (14 ; 17) orientées transversalement à la direction de transport (T) de la bande de matériau (01) n'est pas modifié, et qu'une longueur (a19) de sections (19) qui se suivent reste ainsi constante pendant une seule et même production, et qu'en cas de décalage de la position de la ligne de pliage (21) du pli transversal à disposer entre les deux lignes de délimitation (14 ; 17) orientées transversalement à la direction de transport (T) de la bande de matériau (01), d'une distance (x ; y) dans la direction d'une desdites deux lignes de délimitation (14 ; 17), la position concernée de la ou des surfaces d'impression (03) à déterminer entre les deux lignes de délimitation (14 ; 17) est décalée dans la même direction que le décalage de position de la ligne de pliage (21) du pli transversal, un écart existant ou attendu de position de la ligne de pliage (21) du pli transversal par rapport à une position de consigne étant constaté par un dispositif de détection (37) délivrant des données à l'unité de commande pour au moins une section parmi plusieurs sections (19) qui se suivent, la commande ou le réglage exécutés par l'unité de commande corrigeant ledit écart constaté de telle manière que, pour la section (19) où l'écart a été constaté, et/ou pour au moins une section (19) suivant ladite section (19), une position relative de la surface d'impression (03) à déterminer dans la section (19) concernée par rapport à la position de consigne de la ligne de pliage (21) du pli transversal présentée avant la constatation dudit écart, est rétablie en tenant compte d'une plage de tolérance applicable à ladite position relative.

2. Procédé selon la revendication 1, **caractérisé en ce qu'**un milieu d'une longueur (a19) de la section (19) concernée dans la direction de transport (T) de la bande de matériau (01) est défini comme position de consigne pour la ligne de pliage (21) du pli transversal à disposer entre les deux lignes de délimitation (14 ; 17).

3. Procédé selon la revendication 2, **caractérisé en ce qu'**en cas d'écart constaté de la position de la ligne de pliage (21) du pli transversal à disposer entre les deux lignes de délimitation (14 ; 17) par rapport à sa position de consigne, d'une distance (x ; y) dans la direction d'une desdites deux lignes de délimitation (14 ; 17), la position concernée de la ou des surfaces d'impression (03) à déterminer entre lesdites deux lignes de délimitation (14 ; 17) est modifiée par plusieurs petits pas dans la même direction que l'écart de la position de la ligne de pliage (21) du pli transversal.

4. Procédé selon la revendication 1 ou 2, **caractérisé en ce que** l'écart de la position de la ligne de pliage (21) du pli transversal par rapport à sa position de consigne est constaté au moyen d'un dispositif de détection (37) réalisé comme caméra ou scanner et dirigé sur la bande de matériau (01).

5. Procédé selon la revendication 1, **caractérisé en ce qu'**au moins deux surfaces d'impression (03) à pourvoir d'au moins une image d'impression (02) dans la machine à imprimer sont disposées dans la section (19) concernée de la bande de matériau (01), au moins une première surface d'impression (03) étant disposée sur une première position dans une première zone entre une première ligne de délimitation (17) de la section (19) concernée dans la direction de transport (T) de la bande de matériau (01) et la position de la ligne de pliage (21) du pli transversal, et au moins une deuxième surface d'impression (03) étant disposée sur une deuxième position dans une deuxième zone entre la position de la ligne de pliage (21) du pli transversal et la deuxième ligne de délimitation (14) de ladite section (19) dans la direction de transport (T) de la bande de matériau (01).

6. Procédé selon la revendication 1 ou 2 ou 4 ou 5, **caractérisé en ce que** la section (19) concernée est séparée de la bande de matériau (01) par un processus de coupe exécuté le long d'au moins une des lignes de délimitation (14 ; 17).

7. Procédé selon la revendication 6, **caractérisé en ce que** le processus de coupe est exécuté au moyen d'un cylindre de coupe (33) d'une plieuse (32).

8. Procédé selon la revendication 1 ou 2 ou 4 ou 5 ou 6, **caractérisé en ce que** la position concernée de la ou des surfaces d'impression (03) est déterminée par réglage d'un repérage périphérique sur un cylindre du groupe d'impression de la machine à imprimer produisant l'image ou les images d'impression (02) concernées dans la surface d'impression (03) concernée.

9. Procédé selon la revendication 1 ou 2 ou 4 ou 5 ou 6 ou 8, **caractérisé en ce que** la position concernée de la ou des surfaces d'impression (03) est déterminée par réglage d'un repérage périphérique sur le cylindre de coupe (33) de la plieuse (32) et/ou sur un cylindre à picots et à lames de pliage (34) de la plieuse (32) et/ou sur un cylindre à volets de pliage (36) de la plieuse (32).

10. Procédé selon la revendication 8 et/ou 9, **caractérisé en ce qu'**une compensation de l'écart constaté de la position de la ligne de pliage (21) du pli transversal est effectuée en appliquant un incrément à des données nécessitées pour la détermination du repérage périphérique.

11. Procédé selon la revendication 10, **caractérisé en ce que** les données définissant le repérage périphérique concerné sont déterminées en fonction de données de production.

12. Procédé selon la revendication 7 ou 9 ou 10, **caractérisé en ce qu'**une valeur initiale d'une impulsion de référence indiquant une position de référence du cylindre de coupe (33) de la plieuse (32) est appliquée avec l'incrément.

13. Procédé selon la revendication 12, **caractérisé en ce que** l'impulsion de référence appliquée avec l'incrément est transmise à une unité de commande d'un réglage de repère de coupe et/ou à une unité de commande pour un entraînement de réglage d'un rouleau de repérage (28) à position variable et/ou à une unité de commande pour l'image ou les images d'impression (02) dans le cylindre du groupe d'impression de la machine à imprimer produisant la surface d'impression (03) concernée, et est prise en compte pour la détermination du repérage périphérique du cylindre.

14. Procédé selon la revendication 1 ou 10 ou 11, **caractérisé en ce que** les données sont communiquées dans un axe pilote virtuel de ladite machine à imprimer.

15. Procédé selon la revendication 14, **caractérisé en ce que** par application d'un incrément correspondant sur les données communiquées dans l'axe pilote, la surface d'impression (03) imprimée ou au moins à imprimer dans la machine à imprimer avec au moins une image d'impression (02) est décalée vers l'avant ou bien vers l'arrière relativement à sa direction de transport (T) par rapport à une position de coupe de la bande de matériau (01).
